# EUROPÄISCHE PATENTSCHRIFT

(11) **EP 0 729 308 B1**
(45) Veröffentlichungstag und Bekanntmachung des Hinweises auf die Patenterteilung: **11.08.1999**
(21) Anmeldenummer: 95900698.2
(22) Anmeldetag: 10.11.1994
(51) Int. Cl.: A43B 21/26, A43B 13/18

(54) **SCHUHSOHLE**
SHOE SOLE
SEMELLE DE CHAUSSURE

(30) Priorität: 16.11.1993 DE 4339107
(43) Veröffentlichungstag der Anmeldung: 04.09.1996
(73) Patentinhaber: Engros-Schuhhaus AG, CH-8953 Dietikon (CH); DEICHMANN-SCHUHE GMBH & CO. VERTRIEBS KG, 49359 Essen (DE)
(72) Erfinder: MATHIS, Christian, CH-7250 Klosters-Platz (CH)
(74) Vertreter: Dreiss, Fuhlendorf, Steimle & Becker, Patentanwälte
(86) Internationale Anmeldenummer: EP9403714
(87) Internationale Veröffentlichungsnummer: WO9513720

(56) Entgegenhaltungen:
- EP-A- 0 278 094
- EP-A- 0 394 119
- WO-A-81/03602
- US-A- 4 922 631

## Beschreibung

Die Erfindung betrifft eine Schuhsohle mit elastischen Eigenschaften in vertikaler Richtung gemäß dem Oberbegriff des Patentanspruchs 1.

Bei seitlichen Schrittbewegungen, wie sie beispielsweise beim Tennis oder Ballspielen auftreten, wird der Unterschenkel in einem Winkel zur Bodenoberfläche gestellt, so daß das Fußgelenk um diesen Winkel einknicken muß, da die Fußsohle parallel zum Boden bleibt. Dieser Winkel vergrößert sich noch, wenn die Schuhsohle bei der seitlichen Belastung seitlich abknickt, um gerade diesen Abknickwinkel. Jede Schuhsohle neigt bei einer Belastung mit Querkomponente dazu seitlich abzuknicken. Im Extremfall kann dies zur Überpronation bzw. Übersupination des Fußgelenkes führen. Diese Gefahr ist besonders groß bei Schuhen mit weichelastischer Sohle, wie sie gerade im Sportschuhbereich wegen ihrer federelastischen Eigenschaften häufig zum Einsatz kommen.

Zur Vermeidung von extremen Gelenkbelastungen sind bei bekannten Schuhen Versteifungselemente vorgesehen, die ein Einknicken des Schuhschaftes gegenüber der Schuhsohle reduzieren. Dies ist insbesondere bei Schuhen mit hohen Schäften bekannt, z. B. bei Bergschuhen oder auch Basketballschuhen. Durch die hochgezogenen, versteiften Schäfte wird die Beweg-lichkeit des Fußes gegenüber dem Unterschenkel jedoch stark eingeschränkt. Bei Schuhen mit einem niedrigen Schaft ist eine solche Versteifung fast wirkungslos, wenn der Schuhschaft das Fußgelenk nicht umschließt.

Die WO 81/03602 zeigt eine Schuhsohle mit elastischen Eigenschaften in vertikaler Richtung, wobei im Fersenbereich zwischen Sohlenober- und Sohlenunterseite eine Tellerfeder vorgesehen ist, die wenigstens eine konusförmige Scheibe aufweist. Zwar läßt sich mit einer derartigen Tellerfeder die Elastizität der Schuhsohle in Vertikalrichtung einstellen, jedoch bewirkt eine runde Tellerfeder im Fersenbereich nur eine geringe seitliche Stabilisierung. Darüber hinaus ist der Aufbau dieser Schuhsohle sehr kompliziert und deshalb aufwendig.

Aus der EP-A 0 349 119 ist eine Schuhsohle mit elastischen Eigenschaften in vertikaler Richtung bekannt, bei der zwischen Sohlenober- und Sohlenunterseite eine Stabilisierungsvorrichtung in die Sohle eingebracht ist, so daß bei Druckbelastung der Sohle ein seitliches Verkippen der Sohlenoberseite gegenüber der Sohlenunterseite reduziert ist, zur Verhinderung einer Überpronation oder Übersupination des Fußgelenkes. Die Stabilisierungsvorrichtung besteht aus einem in den Fersenbereich der Sohle eingebrachten Einsatz aus elastischem Material, der an seinem in Sohlenlängsrichtung verlaufenden linken und rechten Rand steifer ausgebildet ist als im Mittelbereich. Bei Druckbelastung wird der Mittelbereich vom Fuß stärker eingedrückt als die Randberei-che, so daß der Fuß linksseitig und rechtsseitig besser abgestützt ist. Nachteilig an dieser bekannten Sohle ist, daß die vertikale Dämpfungseigenschaft der Schuhsohle beein-trächtigt und bei extremer Pronation oder Supination der Fuß über den steiferen Randbereich umknicken kann, so daß dann sogar eine Verletzung des Fußgelenkes erheblicher sein kann als bei einem Schuh ohne Stabilisierungsvorrichtung.

Ausgehend von diesem Stand der Technik ist es Aufgabe der Erfindung, eine weitere, verbesserte Schuhsohle bereitzustellen, bei der die erforderlichen elastischen Eigenschaften in vertikaler Richtung nicht beeinträchtigt sind und demgemäß bei Querbelastungen das Einknicken des Fußgelenkes reduziert ist und die insbesondere für alle Schuharten einsetzbar ist.

Erfindungsgemäß wird diese Aufgabe durch die im Anspruch 1 angegebene Schuhsohle gelöst. Die bei der vorliegenden Erfindung gemäß dem Anspruch 1 im Fersenbereich zwischen Sohlenoberseite und Sohlenunterseite angeordnete Stabilisierungsvorrichtung mit zwei jeweils im Sohlenrandbereich vorgesehenen Stützarmen, die über ein weitgehend torsionssteifes Element miteinander verbunden sind, bewirkt auf einfache Weise, dass eine einseitige vertikale Druckbelastung von einer Sohlenseite als Druckbelastung auf die andere Sohlenseite übertragen wird, so dass auch die nichtbelastete Sohlenseite nach unten gezogen wird. Hierdurch wird eine seitliche Verkippung der Sohlenoberseite gegen die Sohlenunterseite aktiv reduziert, ohne dass die elastischen Eigenschaften der Schuhsohle in vertikaler Richtung im Fersenbereich beeinträchtigt werden. Die erfindungsgemäße Schuhsohle weist keine längsseitigen Randbereiche größerer Steifheit auf, die unter Umständen bei extremer Pronation oder Supination zu einem Umknicken des Fußgelenkes führen können mit einhergehendem Verletzungsrisiko.

Um das Einknicken des Fußes besonders effektiv zu reduzieren, ist die Stabilisierungsvorrichtung gemäß Anspruch 2 im Fersenbereich vorgesehen.

Besonders einfache Ausgestaltungen der Stabilisierungsvorrichtung sind in den Unteransprüchen 3 bis 8 beschrieben.

Dabei weist die Stabilisierungsvorrichtung einen torsionssteifen Körper auf, der vorteilhafterweise in elastisches Sohlenmaterial eingebettet ist.

Vorteilhafterweise kann die Stabilisierungsvorrichtung als Einsatz ausgebildet sein, wobei dieser Einsatz auswechselbar vorgesehen sein kann.

Gemäß Anspruch 11 ist die Stabilisierungsvorrichtung in Kombination mit einem in der Schuhsohle befindlichen Ventilationssystem zum Belüften des Schuhs mit Frischluft einzusetzen.

Der torsionssteife Körper der Stabilisierungsvorrichtung besteht bevorzugt aus Metall, z. B. Stahl oder aus geeigne-tem Kunststoff.

In einer weiteren Ausgestaltung der Erfindung ist die Stabilisierungsvorrichtung Teil einer Zwischensohle, also aus dem Zwischensohlenmaterial herausgearbeitet. Diese Stabilisierungsvorrichtung bietet den großen Vorteil, daß kein zusätzliches Material benötigt wird. Außerdem läßt sich in diesem Fall die Stabilisierungsvorrichtung sehr einfach mit dem Ventilationssystem kombinieren.

Im folgenden wird die Erfindung unter Bezugnahme auf die Zeichnung im einzelnen beschrieben. In der Zeichnung zeigen:
- Figur 1: einen Querschnitt der erfindungsgemäßen Schuhsohle in deren Längsrichtung und lediglich im Fersenbereich entlang Linie I-I der Figur 2 gesehen, der mit einem ersten Ausführungsbeispiel einer Stabilisierungsvorrichtung ausgestaltet ist,
- Figur 2: eine Draufsicht auf den in Figur 1 dargestellten Schuhsohlenteil,
- Figur 3 und 4: Darstellungen von Schuhsohlen ähnlich Fig.1, mit jeweils einer abgewandelten Stabilisierungsvorrichtung,
- Figur 5: einen Schnitt entlang der Linie V-V der Figur 4,
- Figur 6: eine weitere Ausführungsform der erfindungsgemäßen Schuhsohle im Querschnitt und entlang Linie VI-VI der Figur 7,
- Figur 7: einen Schnitt entlang der Linie VII-VII der Figur 6.

Eine in der Zeichnung dargestellte Schuhsohle 10 besteht aus einer Laufsohle 12, einer Brandsohle 14 und einer zwischen Lauf- und Brandsohle gelegenen Zwischensohle 16. Die Zwischensohle 16 weist im Fersenbereich eine Ausnehmung 18 zur Aufnahme einer Stabilisierungsvorrichtung 20 auf.

In einem ersten Ausführungsbeispiel besteht die Stabilisierungsvorrichtung 20 aus einem torsionssteifen Körper 22 aus beispielsweise Metall oder Kunststoff, der in federelastisches Material 24 eingebettet ist. Der Körper 22 besteht aus zwei länglichen, parallelen Stützarmen 26, die bei Druckbelastung ihre Lage verändern und über eine weitgehend torsionssteife Verbindung 28 miteinander verbunden sind. Die Stützarme 26 befinden sich im linken bzw. rechten Sohlenrandbereich. Dabei schließen die Stützarme 26 ohne Druckbelastung durch die Ferse einen spitzen Winkel α mit der Sohlenflachseite ein, der sich unter Druckbelastung verkleinert. Die torsionssteife Verbindung 28 bewirkt bei einer beliebigen Druckbelastung des Fersenbereichs der Sohle stets eine im wesentlichen parallele Stellung der Stützarme 26, so daß auch bei ungleicher Belastung des linken und rechten Sohlenrandbereichs die Brandsohle 14 mittels der Stabilisierungsvorrichtung 20 im wesentlichen parallel zur Laufsohle 12 liegt.

In einer ersten Ausführungsform hat der Körper 22, wie in den Figuren 1 und 2 dargestellt, die Form eines U-förmigen Bügels 30, dessen beide U-Schenkel 32 die Stützarme 26 bilden.

In einer weiteren, in Figur 3 dargestellten Ausgestaltung ist der torsionssteife Körper 22 ein rechteckförmiger Rahmen 50, beispielsweise aus Draht oder Kunststoff, bei dem zwei gegenüberliegende Rahmenschenkel 51 die Stützarme 26 bilden. Die Rahmenschenkel 51 sind über Rahmenteile 52 und 54 verbunden, die die torsionssteife Verbindung 28 bilden.

Die in Figur 3 dargestellte Stabilisierungsvorrichtung 20 weist dabei zwei rechteckförmige Rahmen 50 auf. Die Rahmen 50 sind symmetrisch bezüglich einer zur Sohlenlängsrichtung und Sohlenflachseite senkrechten Ebene angeordnet, wobei die die torsionssteifen Verbindungen 28 bildenden, oberen Rahmenteile 52, die an der Oberseite der Zwischensohle 16 liegen, einen geringeren Abstand voneinander haben als die ebenfalls die torsionssteife Verbindung 28 bildenden unteren Rahmenteile 54. Diese Anordnung hat den Vorteil, daß an der an die Brandsohle 14 angrenzenden Oberseite der Zwischen-sohle 16 nur geringe Verschiebungen des federelastischen Materials 24 auftreten.

In einer weiteren, nicht dargestellten Ausgestaltung ist der torsionssteife Körper durch ein im wesentlichen rechteckiges, flächiges Teil gebildet, bei dem zwei gegenüberliegende Seitenbereiche als Stützarme dienen. Ein solcher torsionssteifer Körper könnte beispielsweise sehr einfach in einen zur Aufnahme des Körpers vorgesehenen Schlitz in die Schuhsohle eingesteckt werden. Damit ergibt sich die Möglichkeit, durch einfachen Austausch des torsionssteifen Körpers die Stabilisierungsvorrichtung individuell einstellen zu können.

In den Fig. 4 und 5 ist eine Ausführungsform der Erfindung dargestellt, bei der die Stabilisierungsvorrichtung 20 zwei Paare 36 von U-förmigen Bügeln 38 aufweist, die in das federelastisches Material 24 eingebettet sind. Die Bügel 38 eines Bügelpaares 36 weisen torsionssteife Bügelstege 40 und U-Schenkel 42 auf. Die Bügelstege 40 eines Bügelpaares 36 sind in dem federelastischen Material 24 übereinanderliegend angeordnet. Die U-Schenkel 42 des einen der übereinander angeordneten Bügel 38 weisen parallel zum Bügelsteg 40 eingebogene Enden 43 auf. Diese eingebogenen Enden 43 sind mit Enden 44 des anderen Bügels 38 gelenkig verbunden.

Die gelenkige Verbindung 48 liegt etwa in mittlerer Sohlenhöhe und die torsionssteifen Verbindungen 28, also die Bügelstege 40, der einzelnen Bügel 38 sind der Sohlenoberbzw. Sohlenunterseite zugeordnet, so daß die die Stützarme 26 bildenden U-Schenkel 42 wieder einen spitzen Winkel mit der Sohlenflachseite bilden.

Diese Ausführungsform hat den Vorteil, daß die Stützarme 26 kürzer sind als die Stützarme 26 der Ausführungsform nach den Figuren 1, 2 und 3 so daß bei Einfedern der Schuhsohle 10 unter Druckbelastung eine nicht so große Verschiebung des federelastischen Materials 24 in Sohlenlängsrichtung auftritt. Die der Sohlenober- bzw. Sohlenunterseite zugeordneten Bügelstege 40 führen praktisch nur noch vertikale Bewegungen aus.

Das federelastische Material kann zur Erhöhung der Elastizität nicht dargestellte, horizontale Bohrungen aufweisen, die in Lagen angeordnet sind, die auf Lücke gegeneinander versetzt sind.

Das federelastische Material 24 bildet einen Einsatz 56, der in die Ausnehmung 18 eingebracht ist, wie beispielsweise in Figur 1 gezeigt ist. Der Einsatz 56 ist derart geformt, daß die Ausnehmung 18 nicht vollständig ausgefüllt ist und ein Freiraum 58 verbleibt. Dieser Freiraum 58 ist gleichzeitig Pumpenraum 60 für ein Ventilationssystem, durch das Luft in das Schuhinnere förderbar ist. Dazu ist der Pumpenraum mittels einer Ansaugöffnung 62, die über ein Rückschlagventil 64 verschließbar ist, mit dem Schuhinneren in Fersenbereich und damit mit der Atmosphäre verbunden. Bei Druckbelastung im Fersenbereich wird der Pumpenraum 60 komprimiert und die Luft über mindestens einen Luftführungskanal 66 in das Schuhinnere im Zehen- oder Ballenbereich befördert.

In dem Ausführungsbeispiel nach Figur 3 wird der Freiraum 58 auch dazu benutzt, die Bewegung der unteren Rahmenteile 54 in Sohlenlängsrichtung aufzunehmen.

In den bisher beschriebenen Ausführungsformen besteht der torsionssteife Körper 22 vorzugsweise aus einem anderen, wesentlich steiferen Material als die Schuhsohle, beispielsweise aus Stahl oder einem hochfesten Kunststoff.

In den Figuren 6 und 7 ist eine Ausführungsform gezeigt, bei der die Stabilisierungsvorrichtung 20 keine zusätzlichen Materialien aufweist. Die Stabilisierungsvorrichtung 20 ist in diesem Ausführungsbeispiel Teil der Zwischensohle 16. Die Stützarme 26 sind durch das Zwischensohlenmaterial der seitlichen Randbereichen 68 der Zwischensohle 16 gebildet. Das zwischen den Randbereichen 68 gelegene Zwischensohlenmate-rial ist derart herausgearbeitet, daß zumindest ein flächiges Teil 70 der Zwischensohle 16 stehenbleibt, das mit der. Sohlenflachseite einen spitzen Winkel einschließt, der sich unter Druckbelastung verkleinert. Dieses flächige Zwischensohlenteil 70 dient als torsionssteife Verbindung 28 der Stützarme 26.

Diese Ausführungsform der Stabilisierungsvorrichtung 20 wirkt nicht so effektiv wie die Ausführungsbeispiele der Stabilisierungsvorrichtung 20 mit einem torsionssteifen Körper 22 aus Stahl oder Kunststoff, da hier die torsionssteife Verbindung 28 aus dem elastischen Zwischensohlenmaterial besteht. Dieses Ausführungsbeispiel hat jedoch den großen Vorteil, daß keine zusätzlichen Materialien benötigt werden.

In dem Ausführungsbeispiel nach Figur 6 und 7 weist die Stabilisierungsvorrichtung 20 zwei flächige Zwischenteile 70 auf, die an der brandsohlenseitigen Oberfläche der Zwischensohle 16 über einen flachen Steg 72 miteinander verbunden sind und die zusammen mit der Laufsohle 12 den Pumpenraum 60 begrenzen. Der Pumpenraum 60 ist Teil des Ventilationssystems, durch das, wie in den obigen Ausführungsbeispielen, Luft über den mittels der Ansaugöffnung 62 mit der Atmosphäre verbindbaren und bei Druckbelastung elastisch verformbaren Pumpenraum in das Schuhinnere über den Luftführungskanal 66 förderbar ist.

## Patentansprüche

1. Schuhsohle mit elastischen Eigenschaften in vertikaler Richtung,
wobei zwischen Sohlenober- und Sohlenunterseite eine Stabilisierungsvorrichtung (20) eingebracht ist, durch die in ihrem Bereich bei Druckbelastung der Sohle (10) ein seitliches Verkippen der SohlenoberSeite gegenüber der Sohlenunterseite reduzierbar ist, **dadurch gekennzeichnet,**
daß die Stabilisierungsvorrichtung (20) wenigstens zwei parallele, über eine weitgehend torsionssteife Verbindung (28) miteinander verbundene Stützarme (26) aufweist, von denen der eine dem linken und der andere dem rechten Sohlenrandbereich zugeordnet ist, die mit der Sohlenflachseite einen spitzen Winkel (α) ein-schließen und die bei Druckbelastung ihre Lage verändern, wobei sich der spitze Winkel (α) verkleinert.

2. Schuhschle nach Anspruch 1, dadurch gekennzeichnet, daß die Stabilisierungsvorrichtung (20) im Fersen-bereich vorgesehen ist.

3. Schuhsohle nach einem der vorhergehenden Ansprüche dadurch gekennzeichnet, daß die Stabilisierungsvorrichtung (20) wenigstens einen torsionssteifen Körper (22) aufweist mit einem U-förmigen Bügel (30), dessen beide Schenkel (32) die Stützarme (26) bilden.

4. Schuhsohle nach Anspruch 3, dadurch gekennzeichnet, daß der torsionssteife Körper (22) zwei U-förmige Bügel (42) aufweist, die an ihren Enden (44) gelenkig miteinander verbunden sind.

5. Schuhsohle nach einem der vorhergehenden Ansprüche 1 oder 2, dadurch gekennzeichnet, daß der torsionssteife Körper (22) wenigstens einen rechteckförmigen Rahmen (50) aufweist, bei dem zwei gegenüberliegende Rahmenschenkel (51) die Stützarme (26) bilden.

6. Schuhsohle nach einem der vorhergehenden Ansprüche 1 oder 2, dadurch gekennzeichnet, daß der torsionssteife Körper (22) ein im wesentlichen rechteckiges, flä-chiges Teil aufweist, bei dem zwei gegenüberliegende Seitenbereiche zur Abstützung dienen.

7. Schuhsohle nach einem der vorhergehenden Ansprüche 3 bis 6, dadurch gekennzeichnet, daß der torsionssteife Körper (22) in elastisches Sohlenmaterial (24) eingebettet ist.

8. Schuhsohle nach einem der vorhergehenden Ansprüche, dadurch gekennzeichnet, daß die Stabilisierungsvorrichtung (20) in eine Zwischensohle (16) eingebracht ist.

9. Schuhsohle nach Anspruch 8, dadurch gekennzeichnet, daß die Stabilisierungsvorrichtung (22) als Einsatz (56) ausgebildet ist.

10. Schuhsohle nach Anspruch 9, dadurch gekennzeichnet, daß der Einsatz (56) auswechselbar ist.

11. Schuhsohle nach einem der Ansprüche 9 oder 10, dadurch gekennzeichnet, daß die den Einsatz (56) aufnehmende Ausnehmung (18) der Sohle (10) gleichzeitig Pumpenraum (60) für ein Ventilationssystem ist, durch das Luft über den mit der Atmosphäre verbindbaren und durch Druckbelastung elastisch verformbaren Pumpenraum in das Schuhinnere förderbar ist.

12. Schuhsohle nach einem der vorhergehenden Ansprüche 1 oder 2, dadurch gekennzeichnet, daß das die Stabili-sierungsvorrichtung (20) Teil der Zwischensohle (16) ist.

13. Schuhsohle nach Anspruch 12, dadurch gekennzeichnet, daß die Stabilisierungsvorrichtung (20) flächige, quer zur Sohlenlängsrichtung verlaufende und mit der Sohlenflachseite einen spitzen Winkel bildende Zwischensohlenteile (70) aufweist.

14. Schuhsohle nach Anspruch 13, dadurch gekennzeichnet, daß die Stabilisierungsvorrichtung (20) zwei flächige, miteinander verbundene Zwischensohlenteile (70) aufweist, die den Pumpenraum des Ventilationssystems begrenzen.

## Claims

1. Shoe sole having elastic properties in the vertical direction,
there being introduced between the upper side of the sole and the lower side of the sole a stabilizing device (20) by means of which, in the region thereof, upon compressive loading of the sole (10) lateral tilting of the upper side of the sole with respect to the lower side of the sole can be reduced,
**characterized**
in that the stabilizing device (20) has at least two parallel supporting arms (26) interconnected via a substantially torsionally rigid connection (28), of which one is assigned to the left-hand marginal region of the sole and the other is assigned to the right-hand marginal region of the sole, the supporting arms including an acute angle (α) with the flat side of the sole and changing their position upon compressive loading, with the acute angle (α) being reduced.

2. Shoe sole according to Claim 1, characterized in that the stabilizing device (20) is provided in the region of the heel.

3. Shoe sole according to one of the preceding claims, characterized in that the stabilizing device (20) has at least one torsionally rigid body (22) with a U-shaped bar (30), the two limbs (32) of which form the supporting arms (26).

4. Shoe sole according to Claim 3, characterized in that the torsionally rigid body (22) has two U-shaped bars (42) hingedly interconnected at their ends (44).

5. Shoe sole according to one of the preceding Claims 1 or 2, characterized in that the torsionally rigid body (22) has at least one rectangular frame (50), in the case of which two opposite frame sides (51) form the supporting arms (26).

6. Shoe sole according to one of the preceding Claims 1 or 2, characterized in that the torsionally rigid body (22) has a substantially rectangular, planar part, in the case of which two opposite lateral regions serve for the support.

7. Shoe sole according to one of the preceding Claims 3 to 6, characterized in that the torsionally rigid body (22) is embedded in elastic sole material (24).

8. Shoe sole according to one of the preceding claims, characterized in that the stabilizing device (20) is introduced into a midsole (16).

9. Shoe sole according to Claim 8, characterized in that the stabilizing device (22 [sic]) is designed as an insert (56).

10. Shoe sole according to Claim 9, characterized in that the insert (56) is interchangeable.

11. Shoe sole according to one of Claims 9 or 10, characterized in that the cutout (18), receiving the insert (56), of the sole (10) is at the same time a pump space (60) for a ventilation system, by means of which air can be conveyed into the interior of the shoe via the pump space, which can be connected to the atmosphere and is elastically deformable by compressive loading.

12. Shoe sole according to one of the preceding Claims 1 or 2, characterized in that the stabilizing device (20) is part of the midsole (16).

13. Shoe sole according to Claim 12, characterized in that the stabilizing device (20) has planar midsole parts (70) running transversely with respect to the longitudinal direction of the sole and forming an acute angle with the flat side of the sole.

14. Shoe sole according to Claim 13, characterized in that the stabilizing device (20) has two planar, interconnected midsole parts (70) which delimit the pump space of the ventilation system.

## Revendications

1. Semelle de chaussure ayant des propriétés élastiques en direction verticale, un dispositif de stabilisation (20) étant inséré entre la face supérieure et la face inférieure de la semelle, grâce auquel un basculement latéral de la face supérieure de la semelle peut être réduit à proximité de celui-ci en cas de contrainte de pression de la semelle (10), caractérisé en ce que le dispositif de stabilisation (20) présente au moins deux bras d'appui (26) parallèles reliés entre eux par une liaison (28) en grande partie rigide en torsion, dont l'un est attribué au bord gauche de la semelle et l'autre au bord droit de la semelle, qui forment un angle aigu (α) avec le côté plat de la semelle et modifient leur position en cas de contrainte de pression, l'angle aigu (α) devenant plus petit.

2. Semelle de chaussure suivant la revendication 1, caractérisée en ce que le dispositif de stabilisation (20) est prévu dans la zone du talon.

3. Semelle de chaussure suivant l'une des revendications précédentes, caractérisée en ce que le dispositif de stabilisation (20) présente au moins un corps (22) rigide en torsion avec un étrier en forme de U (30), dont les deux jambes (32) forment les bras de support (26).

4. Semelle de chaussure suivant la revendication 3, caractérisée en ce que le corps (22) rigide en torsion présente deux étriers en forme de U (42), qui sont reliés entre eux de manière articulée à leurs extrémités (44).

5. Semelle de chaussure suivant l'une des revendications précédentes 1 ou 2, caractérisée en ce que le corps (22) rigide en torsion présente au moins un cadre (50) de forme rectangulaire, dans lequel deux côtés opposés (51) du cadre constituent les bras de support (26).

6. Semelle de chaussure suivant l'une des revendications précédentes 1 ou 2, caractérisée en ce que le corps (22) rigide en torsion présente une partie essentiellement rectangulaire aplatie, dans laquelle deux zones latérales opposées servent d'appui.

7. Semelle de chaussure suivant l'une des revendications précédentes 3 à 6, caractérisée en ce que le corps (22) rigide en torsion est noyé dans un matériau de semelle (24) élastique.

8. Semelle de chaussure suivant l'une des revendications précédentes, caractérisée en ce que le dispositif de stabilisation (20) est inséré dans une semelle intermédiaire (16).

9. Semelle de chaussure suivant la revendication 8, caractérisée en ce que le dispositif de stabilisation (22) a la forme d'une garniture (56).

10. Semelle de chaussure suivant la revendication 9, caractérisée en ce que la garniture (56) est interchangeable.

11. Semelle de chaussure suivant l'une des revendications 9 ou 10, caractérisée en ce que le renfoncement (18) de la semelle (10) accueillant la garniture (56) sert en même temps d'espace de pompage (60) pour un système de ventilation, à travers lequel de l'air peut être envoyé dans l'intérieur de la chaussure via l'espace de pompage pouvant être relié à l'atmosphère et déformable élastiquement sous contrainte de pression.

12. Semelle de chaussure suivant l'une des revendications précédentes 1 ou 2, caractérisée en ce que le dispositif de stabilisation (20) fait partie de la semelle intermédiaire (16).

13. Semelle de chaussure suivant la revendication 12, caractérisée en ce que le dispositif de stabilisation (20) présente des éléments de semelle intermédiaire (70) aplatis, s'étendant perpendiculairement à l'axe longitudinal de la semelle et formant un angle aigu avec le côté plat de la semelle.

14. Semelle de chaussure suivant la revendication 13, caractérisée en ce que le dispositif de stabilisation (20) présente deux éléments de semelle intermédiaire (70) aplatis, reliés entre eux, qui délimitent l'espace de pompage du système de ventilation.
